# EUROPÄISCHE PATENTSCHRIFT

(11) **EP 0 823 290 B1**
(45) Veröffentlichungstag und Bekanntmachung des Hinweises auf die Patenterteilung: **12.09.2001**
(21) Anmeldenummer: 97112842.6
(22) Anmeldetag: 25.07.1997
(51) Int. Cl.: B05D 7/22, B05B 13/06, B05D 1/36

(54) **Verfahren zur Herstellung einer mehrschichtigen Lackierung**
Method for manufacturing a multilayer coating
Procédé pour fabriquer une peinture multicouche

(30) Priorität: 09.08.1996 DE 19632191
(43) Veröffentlichungstag der Anmeldung: 11.02.1998
(73) Patentinhaber: AUDI AG, 85045 Ingolstadt (DE)
(72) Erfinder: Käsbauer, Ludwig, 93326 Abensberg (DE); List, Kurt, 85055 Ingolstadt (DE)
(74) Vertreter: Geissler, Manfred

(56) Entgegenhaltungen:
- EP-A- 0 418 725
- DE-A- 2 827 770
- US-A- 4 498 414
- US-A- 5 014 644

## Beschreibung

Die Erfindung bezieht sich auf ein Verfahren zur Herstellung einer mehrschichtigen Lackierung auf über beweglich gelagerte Klappen, Türen oder dergleichen zugänglichen Innenwandflächen und auf ungehindert zugänglichen Außenwandflächen eines Gegenstandes insbesondere zum Lackieren einer Fahrzeugkarosserie mit mindestens einer Basisschicht sowie mit mindestens einer farbigen Deckschicht. Bei diesem Verfahren sind Vorkehrungen zur Vermeidung der Verschmutzung des Gegenstandes während des Lackierens getroffen.

Das Verschmutzen zu lackierender Gegenstände während des Durchlaufs vom Rohteil bis zum Abschluß eines mehrstufigen Lackiervorganges ist nach wie vor die Hauptursache für kostenintensive Lacknacharbeiten. In größeren industriellen Anlagen, beispielsweise beim Lackieren von Fahrzeugkarosserien, legen diese zwischen und innerhalb der einzelnen Stationen große Strecken zurück und sind dort entsprechenden Umgebungseinflüssen ausgesetzt. Dabei lagern sich Staubpartikel, Fasern, z. B. von Kleidung, Schleifstaub oder gasförmige Medien auf den Oberflächen ab, die über elektrostatische Aufladung sehr fest dort haften und nur schwierig wieder zu entfernen sind. Die Folge sind beim nachfolgenden Lackauftrag Schmutz- und Fasereinschlüsse bzw. Benetzungsstörungen, die insbesondere bei hochwertigen und hochpreisigen Produkten wie Kraftfahrzeugen zu nicht akzeptablen Lackierergebnissen führen. Aus den genannten Gründen werden daher Vorkehrungen zur Vermeidung der Verschmutzung vor dem Lackieren bzw. zwischen den einzelnen Lackierstufen getroffen. Gängige Methoden hierzu sind die Einhausung von Förderstrecken durch teilweise belüftete Tunnel sowie auch die Anwendung der Reinraumtechnik.

Eine gemäß Stand der Technik (DE 196 30 290 A1, DE 196 30 289 A1) praktizierte Prozeßfolge beim Lackieren von Fahrzeugkarosserien ist folgende:

Um den Anforderungen an Elastizität und Schutz genügen zu können, Werden in einem mehrstufigen Verfahren eine Reihe von Schichten aufgetragen. Diese sind eine Zink-Phosphatschicht, eine Kataphorese-Grundierung und ein elastischer Steinschlagfüller als Basisschichten sowie ein die Farbe der Fahrzeugkarosserie bestimmender Decklack (uni, metallic oder Effekt-Lack), auf den generell noch ein Klarlack folgt, beides hier allgemein als Deckschichten bezeichnet.

Ein wirksamer Korrosionsschutz darf natürlich nicht bei der Lackierung enden. In weiteren Bearbeitungsschritten werden die Nähte abgedichtet, der Unterboden konserviert und Hohlräume mit Heißwachs versiegelt.

Wenn die Rohkarosserie in die Lackieranlage kommt, ist ihre Oberfläche mit einem hauchdünnen Ölfilm und Resten von Ziehfett, das vor dem Pressen (Tiefziehen) auf die Bleche gesprüht wird, bedeckt. Die Karosserien müssen deshalb zunächst in einer Spritz- und Volltauchzone entfettet werden. In Phosphatier-Bädern erhalten die gereinigten Karosserien eine Zinkphosphat-Auflage. Sie dient als zusätzlicher Korrosionsschutz und Haftvermittler für die nachfolgende Grundierung. Die Zink-Phosphatschicht wird in einer Passivierzone nachgespült und verdichtet.

Es schließt sich eine Kataphorese-Grundierung der Karosserien an. Diese erfolgt im Tauchverfahren. Durch eine zwischen Karosserie und Tauchbekken angelegte elektrische Gleichspannung (ca. 300 Volt) werden die in Wasser gelösten Lackpartikel vom Blech angezogen und bleiben gleichmäßig auch an unzugänglichen Stellen haften. In einem nachgeschalteten Ofen wird die Grundierung eingebrannt (ca. 180 °C).

Nach Einbrennen der Grundierung und einem sich anschließenden Abdichten der Nähte werden Unterboden sowie Radhäuser mit Kunststoff beschichtet, wodurch die mechanische Widerstandsfähigkeit und der Langzeitschutz des Unterbodens erhöht wird. Diese Materialien werden in einem Trockner vorgeliert, die endgültige Trocknung erfolgt in den weiteren Bearbeitungsschritten.

Zum Schutz vor Steinschlägen erfolgt anschließend eine elastische Grundierung mit dem sogenannten Steinschlag-Füller. Auch dieser wird nach Aufbringen anschließend in einem Trockenofen eingebrannt (bei ca. 150 ° C). Dadurch werden die Lackschichten widerstandsfähiger gegen mechanische Einflüsse und das Abplatzen des Decklackes wird weitgehendst vermieden.

Es folgt eine Decklackierung in dem vom Kunden gewünschten Farbton. Beim Lackiervorgang werden die Lackpartikel durch ein elektrostatisches Feld von unter Hochspannung stehenden Spritzköpfen zu der geerdeten Karosserie transportiert. Zusätzlich erhalten alle Karossen eine Klarlackschicht.

Die fertig lackierten Karosserien werden anschließend einem Wachsflut-Verfahren unterzogen. Dabei werden die Hohlräume mit ca. 120 ° heißem Wachs konserviert. Mit dieser nochmaligen Steigerung des Korrosionsschutzes ist der Lackierprozeß beendet.

Beim vorbeschriebenen Lackieren des Decklackes im Innenbereich (insbes. Motorraum, Kofferraum) des Fahrzeuges sowie der Tür-Randflächen (Einstiege) und Türrahmen mittels Spritzpistolen werden durch Öffnen von Motorhaube, Türen und Heckklappe, was für die Zugänglichkeit notwendig ist, Schmutzpartikel hochgewirbelt, die sich auf die Außenfläche des Fahrzeuges legen. Außerdem werden Partikel von Scharnieren gelockert, die ebenfalls an der Karosserie-Außenfläche Schmutz erzeugen.

Der Erfindung liegt von daher die Aufgabe zugrunde, das gattungsgemäße Lackierverfahren dahingehend zu verbessern, daß gerade den letztgenannten Verschmutzungsproblemen vorgebeugt werden kann.

Dies gelingt erfindungsgemäß, wenn die im Kennzeichen das Patentanspruches 1 angegebene Verfahrensweise angewendet wird.

Zweckmäßige Weiterbildungen der Erfindung sind Gegenstand der abhängigen Ansprüche.

Der Kerngedanke der Erfindung ist also darin zu sehen, daß bei noch geöffneten Klappen, Türen oder dergleichen (bedingt durch den vorherigen Auftrag einer letzten Basisschicht) die Innenwandflächen mit der ersten Deckschicht versehen werden, so daß (vorzugsweise nach dem Trocknen dieser die Endbehandlung darstellenden Deckschicht) die Klappen, Türen oder dergleichen soweit möglich wieder geschlossen werden können. Eine Beschichtung mit Klarlack aus optischen und Korrosionschutz-Gründen ist bei den Innenwandflächen nicht erforderlich. Für das weitere Aufbringen der ersten Deckschicht und ggf. weiterer Deckschichten auf der Außenwandfläche müssen die Klappen und Türen dann nicht mehr geöffnet werden.

In einer bevorzugten Weiterbildung der Erfindung, wie sie in Patentanspruch 2 angegeben ist, erfolgt der Auftrag der ersten Deckschicht auf die zuletzt aufgebrachte Basisschicht an der Innenwandfläche "naß in naß". Die Lackiertechnik "naß in naß" ist an sich im Stand der Technik bekannt (DE 34 35 937 C2, DE 38 06 257 C2), insofern, als zum Beispiel ein Metallic-Basislack mit Klarlack und Klarlack mit dekorativem Lack möglichst schnell nacheinander auf die Fahrzeugkarosserie aufgetragen werden. Im zweitgenannten Dokument findet diese Technik bei der Zwei-Farben-Lackierung Anwendung. Auch ist es bekannt (DE 27 40 246 A1) eine zweite Grundierschicht auf eine erste "naß in naß" aufzutragen, um nach einer Zwischentrocknung und Auftragen einer ersten Farbschicht auf diese wiederum "naß in naß" eine weitere Farbschicht aufzutragen.

Insbesondere beim Lackieren von Fahrzeugkarosserien bietet sich, wie Patentanspruch 5 angibt, an die erste Farbschicht "naß in naß" auf den zuvor aufgebrachten Steinschlagfüller aufzutragen.

Die Erfindung ist nachstehend anhand eines Ausführungsbeispieles erläutert. Die zugehörige Zeichnung zeigt in
- Fig. 1a: einen Ausschnitt einer Lackier-Prozeßfolge nach dem Stand der Technik,
- Fig. 1b: eine nach der Erfindung abgewandelte Prozeßfolge und
- Fig. 2: bevorzugte Innenwandbereiche einer Fahrzeugkarosserie für das vorgezogene Aufbringen des Decklackes.

Die Darstellung des bisherigen Standes der Technik nach Fig. 1 a ist selbsterklärend, wobei dem Reinigungsschritt in der Füllerkabine das Aufbringen von Grundierung und Unterbodenschutz vorgelagert ist, während dem Trocknen in der Decklackkabine noch eine Hohlraumkonservierung nachgeschaltet ist.

Abweichend hierzu wird bei der in Fig. 1 b dargestellten erfindungsgemäßen Vorgehensweise bereits in der Füllerkabine nach dem Auftrag des Steinschlagfüllers innen und außen vorzugsweise "naß in naß" auch gleich in den in Fig. 2 gezeigten Innenwandbereichen der Decklack aufgebracht. In der später folgenden Decklackkabine ist es dann nur noch erforderlich, die Außenwand (Karosserieaußenfläche) mit Decklack zu versehen.

Die in Fig. 1b gezeigten Abläufe gelten bei Verwendung lösemittelhaltiger Lacke. Werden hingegen wasserlösliche Lacke verwendet, so ist es empfehlenswert, zwischen der Decklackapplikation - außen - und der Klarlackapplikation eine Zwischentrocknungsstufe vorzusehen. Der der Erfindung zugrunde liegende Gedanke bleibt hiervon jedoch unberührt. Ihr Einsatz bei Wasserlacken ist daher analog zu betrachten.

In Fig. 2 sind die Innenwandbereiche einer Fahrzeugkarosserie 1 gezeigt, die bevorzugt bereits in der Füllerkabine eine Decklackbeschichtung erhalten sollen. Es sind dies Motorraum 2, Motorhauben-Innenseite 3, Kofferraum 4, Kofferraumdeckel-Innenseite 5, Tür-Randflächen 6 und Türrahmen 7. Die Karosserieaußenfläche 8 erhält, wie bisher üblich, in der Decklackkabine die entsprechende Beschichtung. Eine Decklackbeschichtung des Fahrgastraumes 9 ist nicht vorgesehen.

Je nach den anlagetechnischen Gegebenheiten könnte es sich anbieten und als vorteilhaft erweisen, auch die Karosserieaußenfläche 8 zeitgleich (in einem Arbeitsgang) mit den Innenwandflächen 2 - 7 mit der ersten farbigen Deckschicht zu versehen.

## Patentansprüche

1. Verfahren zur Herstellung einer mehrschichtigen Lackierung auf über beweglich gelagerte Klappen, Türen oder dergleichen zugänglichen Innenwandflächen und auf ungehindert zugänglichen Außenwandflächen eines Gegenstandes, insbesondere zum Lackieren einer Fahrzeugkarosserie mit mindestens einer Basisschicht sowie mit mindestens einer farbigen Deckschicht, **dadurch gekennzeichnet, daß** bei noch geöffneten Klappen, Türen oder dergleichen zumindest auf die Innenwandflächen (2,3,4,5,6,7) unmittelbar nach dem Aufbringen der Basisschicht die farbige Deckschicht aufgetragen wird.

2. Verfahren nach Anspruch 1, **dadurch gekennzeichnet, daß** das Auftragen der Beschichtungen (Basisschicht, farbige Deckschicht) auf die Innenwandflächen (2-7) "naß in naß" erfolgt.

3. Verfahren nach Anspruch 1, **dadurch gekennzeichnet, daß** das Aufbringen der ersten farbigen Deckschicht auf die Außenwandfläche (8) zu einem späteren Zeitpunkt erfolgt.

4. Verfahren nach Anspruch 1, **dadurch gekennzeichnet, daß** auch die Außenwandfläche (8) in einem Arbeitsgang mit dem Beschichten der Innenwandflächen (2-7) mit der ersten farbigen Deckschicht versehen wird.

5. Verfahren nach Anspruch 1, **dadurch gekennzeichnet, daß** bei der Lackierung von Fahrzeugkarosserien (1) auf die Innenwandflächen (2,3,4,5,6,7) eine erste farbige Deckschicht "naß in naß" auf eine zuvor aufgebrachte Steinschlagfüller-Beschichtung aufgetragen wird.

6. Verfahren nach Anspruch 3, **dadurch gekennzeichnet, daß** die Innenwandflächen ein Motorraum (2), eine Motorhauben-Innenseite (3), ein Kofferraum (4), eine Kofferraumdeckel-Innenseite (5), Tür-Randflächen (6) und Türrahmen (7) sind.

## Claims

1. Method for manufacturing a multilayer coating on inner wall surfaces accessible via movably mounted flaps, doors or suchlike parts and on unobstructed outer wall surfaces of an object, in particular for painting a vehicle body with at least one base coat and at least one coloured covering coat, **characterised in that** the coloured covering coat is applied immediately after the application of the base coat at least on the inner wall surfaces (2, 3, 4, 5, 6, 7) while the flaps, doors or suchlike parts are still open.

2. Method according to Claim 1, **characterised in that** the coatings (base coat, coloured covering coat) are applied "wet in wet" to the inner wall surfaces (2-7).

3. Method according to Claim 1, **characterised in that** the first coloured covering coat is applied to the outer wall surface (8) at a later stage.

4. Method according to Claim 1, **characterised in that** the first coloured covering coat is also applied to the outer wall surface (8) in a single work cycle with the coating of the inner wall surfaces (2-7).

5. Method according to Claim 1, **characterised in that** when painting vehicle bodies (1) a first coloured covering coat is applied "wet in wet" to a previously applied stone chip protection coating on the inner wall surfaces (2, 3, 4, 5, 6, 7).

6. Method according to Claim 3, **characterised in that** the inner wall surfaces are an engine compartment (2), an engine hood underside (3), a luggage compartment (4), a luggage compartment lid inner surface (5), door edge surfaces (6) and door frames (7).

## Revendications

1. Procédé pour fabriquer une peinture multicouche sur des volets, des portes ou des surfaces de parois intérieures accessibles analogues, montées de façon mobile, et sur des surfaces de parois extérieures, accessibles sans entrave, d'un objet, en particulier pour la peinture d'une carrosserie de véhicule, avec au moins une couche de base, ainsi qu'au moins une couche de couverture colorée, **caractérisé en ce que**, lorsque les volets, portes ou analogues, sont encore ouverts, la couche de couverture colorée est appliquée, directement après application de la couche de base, au moins sur les surfaces de parois intérieures (2, 3, 4, 5, 6, 7).

2. Procédé selon la revendication 1, **caractérisé en ce que** l'application des revêtements (couche de base, couche de couverture colorée) sur les surfaces de parois intérieures (2 à 7) s'effectue selon le principe "humidité dans l'humidité".

3. Procédé selon la revendication 1, **caractérisé en ce que** l'application de la première couche de couverture colorée sur la surface de paroi extérieure (8) s'effectue à un moment ultérieur.

4. Procédé selon la revendication 1, **caractérisé en ce que** la surface de paroi extérieure (8) est également munie de la première couche de couverture colorée, lors d'une étape opératoire se déroulant avec l'enduction des surfaces de parois intérieures (2 à 7).

5. Procédé selon la revendication 1, **caractérisé en ce que** lors de la peinture de carrosseries de véhicule (1), sur les surfaces de parois intérieures (2, 3, 4, 5, 6, 7), une première couche de couverture colorée est appliquée selon le principe "humidité dans l'humidité" sur un revêtement à mastic contre les projections de gravier, appliqué précédemment.

6. Procédé selon la revendication 3, **caractérisé en ce que** les surfaces de parois intérieures sont un compartiment moteur (2), une face intérieure de capot moteur (3), un compartiment à bagages (4), une face intérieure de couvercle de compartiment à bagages (5), des surfaces de bordures de porte (6) et un châssis de porte (7).
